# DEMANDE DE BREVET EUROPEEN

(11) **EP 0 003 929 A2**
(43) Date de publication de la demande: **05.09.1979**
(21) Numéro de dépôt: 79400088.5
(22) Date de dépôt: 09.02.1979
(51) Int. Cl.: G03F 1/00, G03C 11/02, G03D 17/00

(54) **Procédé photographique pour réaliser des dessins sur un support recouvert d'une émulsion photographique, travaillé et développé en plein jour, produit et dispositif à cet effet**

(30) Priorité: 27.02.1978 FR 7805479
(71) Demandeur: Fleurent, Claude, F-95100 Argenteuil (FR)
(72) Inventeur: Fleurent, Claude, F-95100 Argenteuil (FR)
(74) Mandataire: Tony-Durand, Serge (FR)

(57) **Abrégé**

Procédé photographique pour réaliser des dessins sur un support recouvert d'une émulsion photographique. Sur un support tel qu'un film voilé, on exécute un dessin avec un vernis indélébile, on développe les zones non recouvertes de vernis, et ce pendant une durée correspondant au degré de développement que l'on désire obtenir. On enlève les parties en relief du vernis indélébile au moyen d'un produit approprié et on redéveloppe l'émulsion restée vierge. L'invention permet l'obtention de dessins par voie photographique, ne présentant pas de parties en relief, par conséquent plus stables et plus résistants, notamment aux projecteurs et d'obtenir un graphisme propre à la technique précitée (voir figure 3)

## Description

La présente invention a pour objet un procédé photographique pour réaliser des dessins sur un support recouvert d'une émulsion photographique, notamment des diapositives et photographies dessinées.

On sait que dans la technique connue sous le nom de "diapographie", on part d'un support transparent ou-semi-transparent sur lequel on applique des encres et des teintures pour effectuer les dessins voulus. Il en résulte une surépaisseur sur le film, ce qui entraîne une certaine fragilité de l'image ainsi obtenue, et une instabilité néfaste à la chaleur des projecteurs.

L'invention a essentiellement pour but de réaliser des photographies dessinées pouvant être développées à la lumière du jour, et présentant l'avantage d'éviter les surépaisseurs.

A cet effet, le procédé selon l'invention se caractérise par les opérations successives suivantes :
- sur le support choisi, de format convenable, on exécute le dessin au pinceau ou à la plume en formant un masque de matériau indélébile résistant aux produits photographi- ^{q}ues tels que révélateur, fixateur,
- on trempe le support dessiné dans un révélateur ,
- on rince, on trempe dans un fixateur, et on procède à un nouveau rinçage,
- on procède à l'enlèvement des parties de matériau indélébile en relief sur le support, au moyen d'un produit approprié,
- on retrempe dans le révélateur, on rince, on trempe dans le fixateur, et on rince à nouveau pour développer le graphisme qui était situé sous le masque.

Le support de départ peut être par exemple une bande opaque de film voilé, telle qu'on en trouve dans les bandes amorces des films, et qui est en principe inutilisable. Par ailleurs, le matériau indélébile peut être un vernis protecteur approprié, qui résiste à différents produits comme l'eau de Javel, et les produits de développement photographiques.

On peut également utiliser pour le dessin un latex liquide ou "drawing gum", le vernis étant chassé au moyen d'un chiffon imbibé d'essence ou de trichloréthylène, tandis que le latex liquide peut être enlevé par simple frottement avec le doigt.

En partant d'un film voilé, on obtient par la mise en oeuvre de la forme de réalisation précitée du procédé selon l'invention, une image à deux teintes, par exemple noir et blanc. Le noir correspond aux parties du support sur lesquelles on a répandu du vernis ou du latex liquide, tandis que le blanc correspond à la partie restante de l'image, dont le traitement de développement photographique a chassé l'émulsion par trempage dans le fixateur sans la phase révélateur.

Il est possible d'obtenir une troisième teinte distincte par la mise en oeuvre d'un autre mode de réalisation du procédé selon l'invention. Suivant ce mode de réalisation, après le premier développement, on recouvre de matériau indélébile une partie choisie du fond développé, on traite la surface restante avec un produit de blanchiment afin de '' chasser l'émulsion, puis on extrait le matériau indélébile en relief, on retrempe dans le révélateur, on rince, on trempe dans le fixateur et on rince à nouveau, après quoi on obtient un dessin à trois teintes différentes.

Ainsi en partant d'un film voilé, on obtient un fond blanc correspondant à la partie non recouverte de matériau indélébile, une teinte grise correspondant à la partie choisie précitée du fond développé, et une teinte noire correspondant au premier dessin exécuté avec le matériau indélébile.

Ainsi, dans le cas d'un dessin représentant un rivage, la mer et le ciel, le rivage pourra être noir, la mer grise, et le ciel blanç, sans préjuger bien entendu d'autres éléments pouvant figurer sur la côte ou sur la mer, en blanc ou noir.

L'invention a également pour objet le produit industriel constitué par un support revêtu d'une émulsion photographique, et sur lequel a été réalisé un dessin par la mise en oeuvre du procédé précité. A titre complémentaire, l'invention concerne également un dispositif pour la mise en oeuvre du procédé précité, ce dispositif comprenant en combinaison un boîtier qui contient des supports revêtus d'une émulsion photographique tels que films voilés et feuilles de matière plastique, un matériau indélébile tel qu'un vernis ou un latex liquide résistant aux produits photographiques, prévu pour exécuter des dessins sur les supports précités, des moyens pour étaler le matériau indélébile sur le support, un fixateur et un révélateur photographique avec des bacs correspondants, un produit approprié tel qu'un solvant pour enlever le matériau indélébile déposé sur le support, et une notice explicative.

D'autres particularités et avantages de l'invention apparaîtront au cours de la description qui va suivre. Aux dessins annexés, donnés à titre d'exemples non limitatifs, on a représenté plusieurs formesde réalisation du procédé selon l'invention.
- la figure 1 est un diagramme symbolisant la succession des étapes d'une première forme de réalisation du procédé photographique selon l'invention, ainsi que deux variantes dudit procédé.
- la figure 2 est une vue en coupe partielle du support utilisé dans le procédé selon l'invention, après exécution du dessin avec un matériau indélébile et traitement photographique.
- la figure 3 est un premier exemple de dessin photographique obtenu par la mise en oeuvre du procédé selon l'invention.
- la figure 4 est un second exemple de dessin pouvant être réalisé conformément à l'invention.

Le procédé photographique pour réaliser des dessins sur un support recouvert d'une émulsion photographique, tel qu'il est illustré schématiquement aux figures 1 et 2 comprend conformément à l'invention les opérations suivantes :

Après avoir choisi un support 10 de format et de nature convenables, par exemple une bande de film voilé, ou un papier photographique ou un support métallique, ou une feuille de matière plastique revêtue d'une émulsion, on exécute le dessin prévu sur l'émulsion au pinceau ou à la plume, au moyen d'un matériau indélébile résistant aux produits photographiques tels que révélateur et fixateur.

Cette première étape est symbolisée en 1, sur le diagramme de la figure 1. Comme matériau indélébile convenable, on peut utiliser un vernis résistant aux produits de développement photographique, ainsi qu'à l'eau de Javel, la plume ou un pinceau étant choisi en fonction de l'épaisseur de matériau indélébile qui doit être déposée sur le support. On peut également utiliser un latex liquide à la place du vernis, tel que le produit connu sous l'expression "drawing gum", ou encore l'un des produits suivants : colle cellulosique (s'enlevant à l'éther), craies grasses, cire, lettres dites à "report instantané", adhésifs.
- La seconde étape, symbolisée par la case référencée 2 sur la figure 1, consiste à tremper le support dessiné dans un révélateur. La teinte obtenue (facilement contrôlable par le fait que le travail se fait en plein jour), est fonction du temps de trempage, de la température du bain et de la dilution plus ou moins concentrée de ce bain.
- Dans la troisième étape symbolisée par la référence 3 sur la figure 1, on effectue un rinçage du support dessiné, puis on le trempe dans un fixateur photographique (étape 4) et on procède à un nouveau rinçage (étape 5).
- Au cours de l'étape n^{O} 6, symbolisée par la case référencée 6, on procède à l'enlèvement des parties en relief telles que 11 (figure 2) sur l'émulsion 20, au moyen d'un produit approprié. Dans le cas où le matériau indélébile choisi est un vernis, on enlève celui-ci par contact avec de l'essence ou du trichloréthylène. Dans le cas où le matériau choisi est du "drawing gum", il suffit simplement de frotter avec le doigt. On peut utiliser également de l'acétone selon les vernis et de l'éther si le matériau indélébile est de la colle cellulosique.
- Enfin, au cours de la dernière étape symbolisée en 7 sur la figure 1 on retrempe dans le révélateur, puis on rince le support dessiné débarrassé de ses parties 11 en relief, on trempe dans le fixateur, et on rince à nouveau (étapes 8 à 10).

A l'issue de ce traitement de développement photographique de l'objet préparé au cours de l'étape n° 1, on obtient un dessin en deux teintes.

Il convient de noter qu'au moment du premier traitement par le fixateur, celui-ci attaque le contour du dessin qui n'a pas été révélé, cette attaque ayant lieu tout le long de la base des parties 11 en relief du matériau indélébile. Ainsi, à la figure 2, on a représenté par des traits accentués 12 les points d'attaque du support le long des parties 11 en relief. Sur le dessin final, ces lignes d'attaque par le fixateur se traduisent par des lignes blanches continues, référencées 13 sur la figure 3. Ces lignes blanches 13 peuvent d'ailleurs se rejoindre pour former une seule ligne blanche 12 plus épaisse, lorsque la partie correspondante de vernis en relief s'amincit au point que les deux lignes d'attaque par le fixateur se rejoignent. Cela est le cas dans la partie supérieure du dessin représenté à la figure 3, qui montre des branches d'arbres dépourvues de feuilles, et qui semblent recouvertes de givre.

Par ailleurs, la durée du trempage dans le révélateur, qui se fait en plein jour et non pas obligatoirement dans une chambre noire comme dans les techniques photographiques habituelles, est variable en fonction du ton que l'on désire obtenir. Si on laisse le support un temps assez court dans le révélateur, on obtient un gris clair, tandis que si on le laisse plus longtemps, on obtient un gris foncé. L'opérateur peut ainsi contrôler visuellement la teinte qu'il veut obtenir, à la lumière du jour.

Suivant la première forme de réalisation du procédé décrite ci-dessus. on obtient des dessins à deux teintes, par exemple noir et gris.

Si l'on veut obtenir un dessin à trois teintes distinctes, on procède de la manière suivante, conformément à un second mode de réalisation de l'invention.

Après le deuxième rinçage (étape n° 5), on recouvre de matériau indélébile une partie choisie du fond développé, par exemple la mer 14 (voir figure 4). On traite ensu te la surface restante avec un produit de blanchiment afin de chasser l'émulsion en partie ou entièrement (suivant que ce produit de blanchiment est concentré ou très dilué et suivant aussi le temps d'attaque de ce produit), sur les parties du support qui n'ont pas été recouvertes de matériau indélébile. Le produit de blanchiment peut être par exemple de l'eau de Javel.

On extrait ensuite le matériau indélébile resté en relief comme expliqué ci-dessus en référence à la case n° 6 du diagramme, puis on retrempe dans le révélateur, on rince, on trempe dans le fixateur et on rince à nouveau.

Sur le diagramme de la figure 1, les opérations supplémentaires prévues par cette seconde forme de réalisation de l'invention sont représentées par des rectangles 5a et 5b. Le rectangle 5a correspond au recouvrement de vernis ou de"drawing gum, de la partie choisie du fond développé, tandis que l'étape ₅b correspond à la dissolution dans l'eau de Javel qui chasse l'émulsion.

On obtient ainsi un dessin présentant trois teintes différentes : dans le cas de la figure 4, le ciel 15, une plage 16 et des maisons d'habitation 17 constituent un fond blanc, correspondant à la partie du support dont on a été chassé l'émulsion, en supposant que le blanc soit la couleur du support au-dessous de la couche d'émulsion. Bien entendu, cette couleur pourrait être toute autre, notamment si l'on choisit comme support une feuille métallique.

Une seconde zone du dessin, référencée 18 est noire et son contour souligné par un trait blanc 18a. La zone 18 représente les rochers qui bordent la mer 14 et surplombent la plage 16 ; cette zone 18 correspond à la surface qui a été recouverte de matériau indélébile.

Enfin, on obtient la troisième zone 14, de teinte grise intermédiaire entre la zone (15, 16, 17) et la zone noire 18, cette partie grise 14 ayant été recouverte d'une couche de vernis ou de "drawing gum lors de l'étape 5a.

Ce procédé n'est pas limité à l'obtention des trois teintes ; on peut en effet répéter les phases 5a et 5b autant de fois que l'on veut obtenir des teintes différentes.

On décrira maintenant une troisième forme de réalisation du procédé selon l'invention, destinée à permettre la réalisation de dessins polychrome.

A partir d'un dessin noir et blanc obtenu comme indiqué ci-dessus, par exemple d'une diapositive réalisée en partant d'un film voilé, on recouvre de vernis (ou de "drawing gum") toute la partie que l'on ne veut pas colorer. Cette étape est symbolisée par le rectangle en traits mixtes référencé 14 sur la figure 1.

On trempe dans un produit dit "de virage couleur" la diapositive, afin d'obtenir la couleur voulue sur la zone non recouverte de matériau indélébile. Cette étape est symbolisée en 15 sur la figure 1. Enfin, on enlève le vernis (étape 16).

A l'issue de ce traitement, on obtient une zone colorée sur une image noire, grise et blanche, par exemple un soleil jaune sur un fond d'arbres. On peut répéter cette opération afin d'obtenir éventuellement plusieurs zones de couleurs différentes.

Le procédé selon l'invention présente un certain nombre d'avantages par rapport aux techniques habituelles.

On peut utiliser des produits normalement inutilisables, au moins en ce qui concerne le film voilé inutilisable en photographie traditionnelle. Une telle matière première est donc peu onéreuse.

Les produits de développement utilisés peuvent être le fixateur et le révélateur normaux de la technique photographique habituelle.

On peut faire de la photographie sans devoir utiliser un matériel de prise de vue ni de laboratoire, en particulier la chambre noire devient superflue, puisque le développement de l'émulsion se fait à la lumière du jour. Cela est particulièrement intéressant du fait que l'on peut suivre les progrès du développement et régler ainsi la durée du bain dans le révélateur afin d'obtenir la teinte désirée, et également du fait que le développement à la lumière du jour est un élément favorable à l'insertion dans une activité d'enseignement du procédé selon l'invention.

Il convient en outre de noter que le développement à la lumière du jour est de nature à éviter des erreurs de manipulation qui se produisent assez fréquemment dans les chambres noires, lors de l'apprentissage de la manipulation des produits photo. Les surépaisseurs nuisibles à la stabilité des diapographies sont supprimées grâce au procédé selon l'invention.

Le procédé selon l'invention peut être utilisé notamment par tous les enseignants d'expression graphique qui utilisent la photographie ou les diapositives en tant que moyen graphique d'expression artistique. Ce procédé peut aussi être utilisé pour fabriquer des "tipons" en photogravure ou sérigraphie.

Le procédé décrit ci-dessus peut être mis en oeuvre au moyen d'un dispositif comprenant un boîtier dans lequel sont rassemblés tous les éléments et ingrédients nécessaires : des films, papiers photographiques ou feuilles de matière plastique recouvertes d'une émulsion, un ou plusieurs flacons de vernis indélébile ou de"drawing gum", un pinceau et/ou une plume pour étaler ce vernis, un chiffon, de l'essence ou du trichloréthylène si l'on utilise un vernis, un révélateur et un fixateur photographiques avec éventuellement les bacs correspondants.

L'invention n'est pas limitée aux différents mcdes de réalisation décrits et peut comporter des variantes d'exécution. Il est notamment possible de virer la pellicule à la couleur voulue, en trempant cette pellicule dans un produit de virage couleur. On obtient alors, non pas une diapositive noir et blanc, mais une diapositive entièrement colorée en une couleur déterminée, par exemple bleu, vert, rouge etc...., avec des teintes différentes sur ce fond monochrome.

## Revendications

1 - Procédé photographique pour réaliser des dessins sur un support recouvert d'une émulsion photographique, notamment des diapositives dessinées, caractérisé en ce qu'on effectue les opérations successives suivantes :
- sur le support choisi, de format convenable, on exécute le dessin au pinceau ou à la plume, en formant un masque de matériau indélébile résistant aux produits photographiques tels que révélateur et fixateur,
- on trempe le support dessiné dans un révélateur.
- on rince, on trempe dans un fixateur et on procède à un nouveau rinçage,
- on procède à l'enlèvement des parties de matériau indélébile en relief sur le support au moyen d'un produit approprié,
- on retrempe dans le révélateur, on rince, on trempe dans le fixateur, et on rince à nouveau pour développer le graphisme qui était situé sous le masque.

2 - Procédé photographique selon la revendication 1, caractérisé en ce que, après le premier développement, on recouvre de matériau indélébile une partie choisie du fond développé, on traite la surface restante avec un produit de blanchiment afin de chasser l'émulsion, puis on extrait les parties du matériau indélébile en relief, on retrempe dans le révélateur, on rince, on trempe dans le fixateur et on rince à nouveau, après quoi on obtient un dessin à trois teintes différentes, par exemple un fond blanc correspondant à la partie non recouverte de matériau indélébile, une teinte grise correspondant à la partie choisie précitée du fond développé, et une teinte noire correspondant au premier dessin exécuté avec le matériau indélébile.

3 - Procédé selon la revendication 1, caractérisé en ce qu'on recouvre d'une couche de matériau indélébile le dessin noir et blanc ou coloré obtenu à la fin du processus de traitement et de développement, à l'exception d'une zone déterminée que l'on désire colorer, on trempe l'émulsion dessinée et développée dans un produit de virage couleur, on frotte pour enlever la couche de matériau et on obtient un dessin dans lequel la zone précitée est colorée.

4 - Procédé selon la revendication 1, caractérisé en ce que le support de départ est une bande de film voilé.

5 - Procédé selon la revendication 1, caractérisé en ce que le support de départ est un papier photographique.

6 - Procédé selon la revendication 1, caractérisé en ce que le support de départ est une feuille de matière plastique éventuellement colorée, ou un support métallique.

7 - Procédé selon la revendication 1, caractérisé en ce que le matériau indélébile est un vernis résistant à l'eau de Javel et aux produits de développement photographiques.

8 - Procédé selon la revendication 1, caractérisé en ce que le matériau indélébile est l'un des produits du groupe suivant : latex liquide, colle cellulosique s'enlevant à l'éther, craies grasses, cire, lettres à report instantané, adhésifs.

9 - Procédé selon la revendication 7, caractérisé en ce que le produit utilisé pour enlever le matériau indélébile en relief est l'un des produits suivants : essence, trichloréthylène, éther, acétone.

10 - Produit industriel constitué par un support revêtu d'une émulsion photographique et sur lequel a été réalisé un dessin, obtenu par la mise en oeuvre du procédé selon la revendication 1.

11 - Produit industriel constitué par un support revêtu d'une émulsion photographique et sur lequel a été réalisé un dessin, obtenu par la mise en oeuvre du procédé selon la revendication 2 .

12 - Produit industriel constitué par un support revêtu d'une émulsion photographique et sur lequel a été réalisé un dessin, obtenu par la mise en oeuvre du procédé selon la revendication 3.

13 - Dispositif pour la mise en oeuvre du procédé selon la revendication 1, caractérisé en ce qu'il comprend en combinaison : un boîtier qui contient des supports revêtus d'une émulsion photographique, tels que films voilés et feuilles de papier photo, un matériau indélébile tel qu'un vernis ou un latex liquide résistant aux produits photographiques, prévu pour exécuter des dessins sur les supports précités, des moyens pour étaler le matériau indélébile sur le support, un fixateur et un révélateur photographiques avec éventuellement des bacs correspondants, et un produit approprié tel que du trichloréthylène pour enlever le matériau indélébile déposé sur le support.
